# EUROPÄISCHE PATENTSCHRIFT

(11) **EP 2 287 460 B1**
(45) Veröffentlichungstag und Bekanntmachung des Hinweises auf die Patenterteilung: **29.02.2012**
(21) Anmeldenummer: 10162231.4
(22) Anmeldetag: 07.05.2010
(51) Int. Cl.: F02M 47/02, F02M 63/00

(54) **Kraftstoffinjektor für eine Brennkraftmaschine**
Fuel injector for a combustion engine
Injecteur de carburant pour un moteur à combustion interne

(30) Priorität: 07.07.2009 DE 102009027504
(43) Veröffentlichungstag der Anmeldung: 23.02.2011
(73) Patentinhaber: Robert Bosch GmbH, 70442 Stuttgart (DE)
(72) Erfinder: Junger, Dieter, 70374 Stuttgart (DE); Schaich, Udo, 70378 Stuttgart (DE)

(56) Entgegenhaltungen:
- EP-A1- 1 640 604
- DE-A1-102006 009 070
- DE-A1-102006 019 736
- DE-B3-102004 049 702
- US-A1- 2009 165 749

## Beschreibung

### Stand der Technik

Die Erfindung betrifft einen Kraftstoffinjektor zum Einspritzen von Kraftstoff in einen Brennraum einer Brennkraftmaschine, umfassend eine Ventilplatte, die einen Ventilsitz für einen Ventilbolzen ausbildet, welcher in einer Dichthülse verschiebbar geführt und bei einem Kontakt mit dem Ventilsitz über einen Bolzenkopf einen Rücklaufraum von einem Ventilraum trennt, wobei der Ventilraum über eine, durch eine Drosselplatte hindurch verlaufende Ablaufdrossel mit einem Steuerraum einer Düsennadel in Verbindung steht und über einen Bypass mit einem Hochdruckzulauf verbindbar ist, und wobei der Ventilbolzen bei Betätigung einer Aktoreinheit ausgehend vom Ventilsitz in eine Öffnungsstellung bewegbar ist, um ein Strömen von Kraftstoff aus dem Ventilraum in den Rücklaufraum zu ermöglichen und hierüber durch einen Druckabfall im Steuerraum eine Öffnungsbewegung der Düsennadel einzuleiten.

In Figur 1 ist ein Kraftstoffinjektor des Standes der Technik im Bereich einer Ventilplatte 1' zu sehen. Diese Ventilplatte 1 ist dabei gemeinsam mit einer Drosselplatte 2' innerhalb eines Gehäuses 3' angeordnet, wobei die Ventilplatte 1 und die Drosselplatte 2' zwischen sich einen Ventilraum 4' definieren. Im Ventilraum 4' ist ein Ventilbolzen 5' angeordnet, welcher über einen Bolzenkopf 6' mit einem, an der Ventilplatte 1' ausgebildeten Ventilsitz 7' in Kontakt bringbar ist und zudem in einer Dichthülse 8' verschiebbar geführt ist. Zwischen dem Bolzenkopf 6' des Ventilbolzens 5' und der Dichthülse 8' ist ferner ein Federelement 9' platziert, das zum einen im unbetätigten Zustand des Kraftstoffinjektors den Bolzenkopf 6' an den Ventilsitz 7' andrückt und zum anderen die Dichthülse 8' gegen die Drosselplatte 2' vorspannt. Bei einem Kontakt des Bolzenkopfs 6' mit dem Ventilsitz 7' wird durch den Ventilbolzen 5' der Ventilraum 4' von einem Rücklaufraum 10' abgetrennt, welcher mit einem Niederdruckbereich des Kraftstoffinjektors in Verbindung steht. Des Weiteren ist der Ventilraum 4' über eine, durch die Drosselplatte 2' hindurch verlaufende Ablaufdrossel 11' mit einem Steuerraum 12' einer Düsennadel 13' verbunden, der mittels einer ebenfalls durch die Drosselplatte 2' hindurch verlaufende Zulaufdrossel 14' mit einem Hochdruckzulauf 15' des Kraftstoffinjektors in Verbindung steht. Schließlich ist in der Drosselplatte 2' noch eine Entlastungsbohrung 16' vorgesehen, die einen, zwischen Ventilbolzen 5', Dichthülse 8' und Drosselplatte 2' definierten Raum mit dem Niederdruckbereich des Kraftstoffinjektors verbindet. Durch diese Verbindung liegt an den stirnseitigen Enden des Ventilbolzens 5' jeweils ein nahezu gleich großer Druck an, was dazu führt, dass der Ventilbolzen 5' mit einer verminderten Betätigungskraft und nur fast ausschließlich entgegen einer Kraft des Federelements 9' in der Dichthülse 8' verschoben werden kann.

Wird der Ventilbolzen 5' nun durch die Einwirkung eines Kopplermoduls 17` einer - hier nicht dargestellten - Aktoreinheit axial verschoben, so wird der mit unter Hochdruck stehendem Kraftstoff befüllte Ventilraum 4' mit dem unter Niederdruck stehenden Rücklaufraum 10' durch ein Abheben des Bolzenkopfs 6' aus dem Ventilsitz 7' verbunden. Dies bewirkt einen Druckabfall im Ventilraum 4' und über die Ablaufdrossel 11' auch im Steuerraum 12', was auf dem Fachmann bekannte Art und Weise eine Öffnungsbewegung der Düsennadel 13' hervorruft und einen Einspritzvorgang einleitet. Während des Einspritzvorgangs verbleibt der Ventilbolzen 5' in der Öffnungsstellung, so dass unter Hochdruck stehender Kraftstoff stetig aus dem Ventilraum 4' in den Rücklaufraum 10' entweicht. Schließlich wird ein Ende des Einspritzvorganges durch eine Entladung der jeweiligen Aktoreinheit eingeleitet, wobei sich das Kopplermodul 17' in axialer Richtung zurück bewegt und der Ventilbolzen 5' über das Federelement 9' mit dem Bolzenkopf 6' in den Ventilsitz 7' gedrückt wird. Dies führt dazu, dass kein weiterer Kraftstoff aus dem Ventilraum 4' in den Rücklaufraum 10' zurückströmen kann und der Druck im Steuerraum 12` über die Zulaufdrossel 14` wieder angehoben wird. Ab einem definierten Druck im Steuerraum 12' bewirkt dies eine Schließbewegung der Düsennadel 13' und damit ein Ende des Einspritzvorgangs.

Es ist des Weiteren im allgemeinen bekannt, dass der Ventilraum 4' eines derartigen Kraftstoffinjektors über einen Bypass ebenfalls mit dem Hochdruckzulauf 15' direkt in Verbindung steht, um zum Ende des Einspritzvorganges und ab einem Kontakt des Bolzenkopfs 6' mit dem Ventilsitz 7' den Ventilraum 4' und über die Ablaufdrossel 11' auch den Steuerraum 12' mit unter Hochdruck stehenden Kraftstoff zu befüllen. Dadurch erfolgt eine zusätzliche Befüllung des Steuerraums 12', was insgesamt in einem schnelleren Druckanstieg im Steuerraum 12' und damit auch einer früheren Schließbewegung der Düsennadel 13' resultiert. Üblicherweise verläuft der Bypass dabei ebenfalls in der Drosselplatte 2' und mündet zwischen Dichthülse 8' und den Wänden des Ventilraums 4' in diesen ein.

Allerdings weist ein Kraftstoffinjektor des Standes der Technik den erheblichen Nachteil auf, dass in der Öffnungstellung des Ventilbolzens ständig Kraftstoff aus dem Bypass in den Rücklaufraum strömt. Hierdurch erhöht sich die Rücklaufmenge des Kraftstoffinjektors erheblich, was in einem Ansteigen der Betriebstemperatur des Kraftstoffinjektors und einer Verminderung des Einspritzdrucks resultiert. Zudem ist das Zeitintervall zwischen dem Bewegen des Ventilbolzens in die Öffnungsstellung und der Öffnungsbewegung der Düsennadel vergrößert, da die Verminderung des Drucks im Steuerraum aufgrund des stetig in den Ventilraum nachströmenden Kraftstoffs langsamer von statten geht.

Es ist daher die Aufgabe der vorliegenden Erfindung, einen Kraftstoffinjektor zum Einspritzen von Kraftstoff in einen Brennraum einer Brennkraftmaschine zur Verfügung zu stellen, bei welchem in einer Öffnungsstellung des Ventilbolzens ein Nachströmen von Kraftstoff aus dem Bypass in den Ventilraum wirksam verhindert wird, während zum Ende des Einspritzvorgangs ein schnelles Befüllen des Steuerraums über den Bypass möglich ist.

### Offenbarung der Erfindung

Diese Aufgabe wird ausgehend vom Oberbegriff des Anspruchs 1 in Verbindung mit dessen kennzeichnenden Merkmalen gelöst. Die darauffolgenden, abhängigen Ansprüche geben jeweils vorteilhafte Weiterbildungen der Erfindung wieder.

Die Erfindung umfasst die technische Lehre, dass zwischen der Ventilplatte und der Drosselpatte eine Aufnahmeplatte vorgesehen ist, die gemeinsam mit der Ventilplatte den Ventilraum definiert und eine Bohrung aufweist. In dieser Bohrung läuft dabei der Ventilbolzen und steht in der Öffnungsstellung über eine, dem Ventilsitz abgewandte Dichtfläche des Bolzenkopfs mit der Aufnahmeplatte in Kontakt, wodurch der Bypass vom Ventilraum getrennt wird.

### Vorteile der Erfindung

Durch eine Abschaltung des Bypasses in der Öffnungsstellung des Ventilbolzens kann die über den Rücklaufraum entweichende Rücklaufmenge erheblich reduziert und damit auch eine Absenkung der Betriebstemperatur sowie eine Erhöhung der Anzahl an Einspritzungen bei hohen Drehzahlen erreicht werden. Des Weiteren ist es durch die Zwischenschaltung der Aufnahmeplatte möglich, den Ventiltraum auf ein zur Durchströmung nötiges Minimum zu reduzieren und gleichzeitig die Fertigung des Ventilsitzes an der Ventilplatte erheblich zu vereinfachen. Mittels der Abschaltung des Bypasses kann zudem schneller ein Druckabfall im Ventilraum und damit auch im Steuerraum erreicht werden, was eine frühere Einspritzung ermöglicht. Zusätzlich ist aber auch eine schnellere Rückstellbewegung des Ventilbolzens bei einer Entladung der Aktoreinheit aufgrund des im Bereich des Bolzenkopfes anliegenden Hochdrucks erreichbar. Hierdurch wird die Kleinstmengenfähigkeit des Kraftstoffinjektors verbessert und Streuungen erheblich reduziert. Schließlich kann das mit einem nicht schaltbaren Bypass einhergehende Absinken des Einspritzdrucks vermieden werden.

Gemäß einer Ausführungsform der Erfindung steht bei Öffnungsstellung des Ventilbolzens die Dichtfläche des Bolzenkopfs mit einer umlaufenden Dichtkante an der Aufnahmeplatte in Kontakt, wobei die Dichtfläche und die Aufnahmeplatte einen Winkel einschließen. Durch den somit zwischen Bolzenkopf und Aufnahmeplatte gebildeten Spalt wird bei einer Annäherung des Bolzenkopfes an die Dichtkante der Aufnahmeplatte ein Teil der Bewegungsenergie durch ein Quetschen des Kraftstoffs aufgenommen, wodurch die Verzögerung stetiger verläuft und der auftretende Stoß beim Auftreffen des Bolzenkopfs auf die Dichtkante der Aufnahmeplatte verringert wird.

In Weiterbildung der Erfindung ist die Dichtkante am Übergang der Bohrung in die, dem Ventilraum zugewandte Seite der Aufnahmeplatte ausgebildet. Vorteilhafterweise ist die Dichtkante hierdurch konzentrisch und mit einer geringen Durchmesserdifferenz zur Führung des Ventilbolzens platziert, was die zur Bypassabschaltung nötige Haltekraft vermindert.

Gemäß einer vorteilhaften Ausführungsform der Erfindung ist die Dichthülse in einer radialen Aufweitung der Bohrung platziert und über ein, zwischen Aufnahmeplatte und Dichthülse angeordnetes Federelement gegen die Drosselplatte vorgespannt. Dabei ist das Federelement vorteilhafterweise als Tellerfeder ausgebildet. Hierdurch kann die Dichthülse platzsparend in der Aufnahmeplatte angeordnet und gleichzeitig eine ausreichende Vorspannung gegen die Drosselplatte garantiert werden.

Es ist eine weitere Ausführung der Erfindung, dass die Dichthülse mit der Drosselplatte über eine umlaufende Beißkante in Verbindung steht. Durch diese Maßnahme wird eine zuverlässige Abdichtung des zwischen Dichthülse, Ventilbolzen und Drosselplatte ausgebildeten Raumes erreicht.

In Weiterbildung der Erfindung mündet der Bypass in die Bohrung der Aufnahmeplatte ein. Dies hat den Vorteil, dass eine Verbindung zwischen Ventilraum und Hochdruckzulauf über einen kurzen Bypass erfolgen kann, während der unter Hochdruck stehende Kraftstoff ab der Einmündung in die Bohrung über, zwischen Dichthülse und Aufnahmeplatte bzw. Aufnahmeplatte und Ventilbolzen vorhandene Spalte zum Ventilraum gelangt. Hierdurch kann eine Verminderung des Herstellungsaufwandes erzielt werden.

Es ist eine weitere, vorteilhafte Ausführungsform der Erfindung, dass der Bypass durch eine, sich in der Aufnahmeplatte in radialer Richtung erstreckenden Nut gebildet ist. Mittels des Vorsehens einer Nut an der Aufnahmeplatte, beispielsweise in Form einer Lasernut, kann der Aufwand zur Fertigung des Bypasses erheblich vermindert werden. Denn aufgrund der Abschaltbarkeit des Bypasses fallen Anforderungen an die Durchflusstoleranzen der Bypassdrossel grober aus, was die Anwendung einfacherer Herstellungsverfahren ermöglicht.

In Weiterbildung der Erfindung ist der Ventil bolzen entgegen einer Rückstellfeder in die Öffnungsstellung bewegbar, die in einem, zwischen Dichthülse und Drosselplatte ausgebildeten Raum platziert ist und über eine Scheibe mit einem Schaft des Ventilbolzens in Verbindung steht. Vorteilhafterweise kann hierdurch eine platzsparende Anordnung einer Rückstellfeder des Ventilbolzens realisiert werden.

Weitere, die Erfindung verbessernde Maßnahmen werden nachstehend gemeinsam mit der Beschreibung bevorzugter Ausführungsformen der Erfindung anhand der Figuren näher dargestellt.

### Kurze Beschreibung der Zeichnungen

Es zeigen:
- Figur 1: eine Schnittansicht eines Kraftstoffinjektors gemäß des Standes der Technik im Bereich eines Ventilbolzens,
- Figur 2: eine Schnittansicht des erfindungsgemäßen Kraftstoffinjektors gemäß einer ersten Ausführungsform, im Bereich eines Ventilbolzens,
- Figur 3: einen Detailansicht eines Kontaktbereichs zwischen dem Ventilbolzen und einer Aufnahmeplatte, und
- Figur 4: eine Schnittansicht des erfindungsgemäßen Kraftstoffinjektors gemäß einer zweiten Ausführungsform.

### Ausführungsformen der Erfindung

In Figur 2 ist eine Schnittansicht des erfindungsgemäßen Kraftstoffinjektors gemäß einer ersten Ausführungsform im Bereich eines Ventilbolzens 5 zu sehen. In diesem Bereich ist zwischen einer Ventilplatte 1, die einen Ventilsitz 7 für einen Bolzenkopf 6 des Ventilbolzens 5 ausbildet, und einer Drosselplatte 2 eine Aufnahmeplatte 18 platziert. Diese Aufnahmeplatte 18 definiert gemeinsam mit der Ventilplatte 1 einen Ventilraum 4 und verfügt über eine Bohrung 19, durch welche ein Schaft 20 des Ventilbolzens 5 hindurchgeführt ist. In einer Aufweitung der Bohrung 19 ist des Weiteren eine Dichthülse 8 platziert, in welcher der Ventilbolzen 5 über seinen Schaft 20 verschiebbar geführt ist und die über eine zwischen sich und Aufnahmeplatte 18 platzierte Tellerfeder 21 gegen die Drosselplatte 2 vorgespannt ist. An seinem, dem Bolzenkopf 6 abgewandten Ende ist der Ventilbolzen 5 an seinem Schaft 20 mit einer Scheibe 22 versehen, über die er mit einer Rückstellfeder 23 in Kontakt steht. Diese Rückstellfeder 23 ist in einem, zwischen Drosselplatte 2 und Dichthülse 8 definierten Raum platziert und drückt den Ventilbolzen 5 mit dem Bolzenkopf 6 in den Ventilsitz 7. Hierdurch wird der Ventilraum 4 von einem, oberhalb des Ventilbolzens 5 liegenden Rücklaufraum 10 getrennt. Schließlich steht der Ventilbolzen 5 am stirnseitigen Ende des Bolzenkopfes 6 mit einer - hier nicht dargestellten - Aktoreinheit in Wirkverbindung, bei deren Betätigung der Ventilbolzen 5 in Richtung Drosselplatte 2 verschoben wird.

Während der Rücklaufraum 10 Kraftstoff auf einem niedrigen Druckniveau, im Bereich des atmosphärischen Druckes, führt, ist der Ventilraum 4 über einen Bypass 24 mit unter Hochdruck stehendem Kraftstoff versorgbar. Dieser Bypass 24 steht dabei mit einem - in dieser Ansicht nicht zu sehenden - Hochdruckzulauf in Verbindung und mündet radial in die Bohrung 19 der Aufnahmeplatte 18 im Bereich der Dichthülse 8 ein. Ausgehend von dieser Einmündung kann der Kraftstoff im weiteren Verlauf über die zwischen Aufnahmeplatte 18 und Dichthülse 8 und zwischen Aufnahmeplatte 18 und Schaft 20 des Ventilbolzens 5 ausgebildeten Spalte zum Ventilraum 4 gelangen. Außerdem steht der Ventilraum 4 über eine Ablaufdrossel 11 mit einem Steuerraum 12 einer Düsennadel 13 in Verbindung, die durch die Drosselplatte 2 und die Aufnahmeplatte 18 verläuft und im außenradialen Bereich des Ventilraumes 4 in diesen einmündet.

Wie des Weiteren aus der Detailansicht in Figur 3 hervorgeht, verfügt die Aufnahmeplatte 18 am Übergang der Bohrung 19 in die, dem Ventilraum 4 zugewandten Seite der Aufnahmeplatte 18 über eine Dichtkante 25, die bei einer Verschiebung des Ventilbolzens 5 in Richtung der Aufnahmeplatte 18 mit einer Dichtfläche 26 am Bolzenkopf 6 in Kontakt tritt und damit das Strömen von Kraftstoff aus dem Spalt zwischen Bohrung 19 und Ventilbolzen 5 in den Ventilraum 4 verhindert. Dabei verläuft die Dichtfläche 26 am Bolzenkopf 6 im Bezug auf die ihr zugewandte Seite der Aufnahmeplatte 18 angeschrägt, so dass beide Bauteile einen Winkel α einschließen.

Wird nun die Aktoreinheit des Kraftstoffinjektors mit Strom beaufschlagt, so wird der Ventilbolzen 5 entgegen der Rückstellfeder 23, ab Überwindung einer bestimmten Kraftgrenze in Richtung Aufnahmeplatte 18 verschoben und damit der Bolzenkopf 6 aus dem Ventilsitz 7 bewegt. Aufgrund des Differenzdrucks zwischen dem Ventilraum 4 und dem Rücklaufraum 10 strömt daraufhin Kraftstoff aus dem Ventilraum 4 in den Rücklaufraum 10 und bewirkt eine Druckabsenkung im Ventilraum 4. Dabei strömt Kraftstoff über die Ablaufdrossel 11 und zunächst auch noch über den Bypass 24 und die Spalte zwischen der Aufnahmeplatte 18 und der Dichthülse 8 bzw. dem Schaft 20 des Ventilbolzens 5 in den Ventilraum 4 nach. Sobald jedoch der Ventilbolzen 5 in seine Öffnungsstellung angelangt ist und dabei die Dichtfläche 26 des Bolzenkopfs 6 mit der Dichtkante 25 in Kontakt getreten ist, wird das Nachfließen über den Bypass 24 unterbunden. Ab diesem Zeitpunkt vermindert sich die Gesamtzulaufmenge, da der die Ablaufdrossel 11 durchfließende Volumenstrom an Kraftstoff aufgrund der kavitierenden Auslegung der Ablaufdrossel 11 konstant bleibt, was zu einem schnelleren Absinken des Drucks im Steuerraum 12 führt. Ab einem bestimmten Drucklevel im Steuerraum 12 bewirkt dies auf dem Fachmann bekannte Art und Weise das Einleiten einer Öffnungsbewegung der Düsennadel 13 und den Start eines Einspritzvorgangs.

Wird im Anschluss daran und zum Ende des Einspritzvorgangs die Aktoreinheit wieder entladen, so wird der Ventilbolzen 5 über die Rückstellfeder 23 wieder in Richtung Ventilplatte 1 zurückgeschoben. Diese Schließbewegung wird dabei durch den unter hohem Druck zwischen der Dichtkante 25 und der Dichtfläche 26 ausströmenden Kraftstoff unterstützt. Sobald der Bolzenkopf 6 wieder mit dem Ventilsitz 7 an der Ventilplatte 1 in Kontakt getreten ist, steigt der Druck im Ventilraum 4 aufgrund des über den Bypass 24 nachströmenden Kraftstoffs sehr schnell an, wobei über die Ablaufdrossel 11 auch der Steuerraum 12 befüllt wird. In Kombination mit dem in den Figuren 2 und 3 nicht zu sehenden Zulaufkanal des Steuerraums 12 wird hierdurch ein schneller Druckanstieg im Steuerraum 12 bewirkt und damit die Einleitung einer raschen Schließbewegung der Düsennadel 13 erreicht.

In Figur 4 ist eine Schnittansicht des erfindungsgemäßen Kraftstoffinjektors gemäß einer zweiten Ausführungsform im Bereich des Ventilbolzens 5 zu sehen. Im Unterschied zu der im Vorfeld beschriebenen Variante wird eine Kraftstoffversorgung des Ventilraumes 4 in diesem Fall über einen Bypass 24 in Form einer Nut an der Aufnahmeplatte 18 bewerkstelligt. Dabei stellt der Bypass 24 eine sehr kurze Verbindungsleitung zwischen einem Hochdruckzulauf 15 und den Spalten zwischen der Aufnahmeplatte 18 und der Dichthülse 8 bzw. dem Schaft 20 des Ventilbolzens 5 dar.

Mittels der Varianten des erfindungsgemäßen Kraftstoffinjektors ist es somit möglich, die Rücklaufmenge erheblich zu reduzieren und somit die Betriebstemperatur abzusenken. Durch den schaltbaren Bypass 24 in Verbindung mit einem reduzierten Ventilraumvolumen lassen sich kürzere Schaltzyklen realisieren, wodurch die Kleinstmengenfähigkeit verbessert wird und die Spritzabstände verkleinert werden können. Zusätzlich kann dabei ein Absinken des Einspritzdrucks vermieden und die Dauer einer Einspritzung verringert werden. Schließlich ergeben sich fertigungstechnische Vorteile.

## Patentansprüche

1. Kraftstoffinjektor zum Einspritzen von Kraftstoff in einen Brennraum einer Brennkraftmaschine, umfassend eine Ventilplatte (1), die einen Ventilsitz (7) für einen Ventilbolzen (5) ausbildet, welcher in einer Dichthülse (8) verschiebbar geführt ist und bei einem Kontakt mit dem Ventilsitz (7) über einen Bolzenkopf (6) einen Rücklaufraum (10) von einem Ventilraum (4) trennt, wobei der Ventilraum (4) über eine, durch eine Drosselplatte (2) hindurch verlaufende Ablaufdrossel (11) mit einem Steuerraum (12) einer Düsennadel (13) in Verbindung steht und über einen Bypass (24) mit einem Hochdruckzulauf (15) verbindbar ist, und wobei der Ventilbolzen (5) bei Betätigung einer Aktoreinheit ausgehend vom Ventilsitz (7) in eine Öffnungsstellung bewegbar ist, um ein Strömen von Kraftstoff aus dem Ventilraum (4) in den Rücklaufraum (10) zu ermöglichen und hierüber durch einen Druckabfall im Steuerraum (12) eine Öffnungsbewegung der Düsennadel (13) einzuleiten **dadurch gekennzeichnet, dass** zwischen der Ventilplatte (1) und der Drosselplatte (2) eine Aufnahmeplatte (18) vorgesehen ist, die gemeinsam mit der Ventilplatte (1) den Ventilraum (4) definiert und eine Bohrung (19) aufweist, in welcher der Ventilbolzen (5) läuft, wobei der Ventilbolzen (5) in der Öffnungsstellung über eine, dem Ventilsitz (7) abgewandte Dichtfläche (26) des Bolzenkopfs (6) mit der Aufnahmeplatte (18) in Kontakt steht und dabei den Bypass (24) vom Ventilraum (4) trennt.

2. Kraftstoffinjektor nach Anspruch 1,
**dadurch gekennzeichnet, dass** bei Öffnungsstellung des Ventilbolzens (5) die Dichtfläche (26) des Bolzenkopfs (6) mit einer umlaufenden Dichtkante (25) an der Aufnahmeplatte (18) in Kontakt steht, wobei die Dichtfläche (26) und die Aufnahmeplatte (18) einen Winkel (α) einschließen.

3. Kraftstoffinjektor nach Anspruch 2,
**dadurch gekennzeichnet, dass** die Dichtkante (25) am Übergang der Bohrung (19) in die, die Ventilraum (4) zugewandte Seite der Aufnahmeplatte (18) ausgebildet ist.

4. Kraftstoffinjektor nach einem der Ansprüche 1 bis 3,
**dadurch gekennzeichnet, dass** die Dichthülse (8) in einer radialen Aufweitung der Bohrung (19) platziert und über ein, zwischen Aufnahmeplatte (18) und Dichthülse (8) angeordnetes Federelement gegen die Drosselplatte (2) vorgespannt ist.

5. Kraftstoffinjektor nach Anspruch 4,
**dadurch gekennzeichnet, dass** das Federelement als Tellerfeder (21) ausgebildet ist.

6. Kraftstoffinjektor nach einem der vorhergehenden Ansprüche,
**dadurch gekennzeichnet, dass** die Dichthülse (8) mit der Drosselplatte (2) über eine umlaufende Beißkante in Verbindung steht.

7. Kraftstoffinjektor nach einem der vorhergehenden Ansprüche,
**dadurch gekennzeichnet, dass** der Bypass (24) in die Bohrung (19) der Aufnahmeplatte (18) einmündet.

8. Kraftstoffinjektor nach Anspruch 7,
**dadurch gekennzeichnet, dass** der Bypass (24) durch eine, sich in der Aufnahmeplatte (18) in radialer Richtung erstreckende Nut gebildet ist.

9. Kraftstoffinjektor nach einem der vorhergehenden Ansprüche,
**dadurch gekennzeichnet, dass** der Ventilbolzen (5) in die Öffnungsstellung entgegen einer Rückstellfeder (23) bewegbar ist, die in einem, zwischen Dichthülse (8) und Drosselplatte (2) ausgebildeten Raum platziert ist und über eine Scheibe (22) mit einem Schaft (20) des Ventilbolzens (5) in Verbindung steht.

10. Kraftstoffeinspritzsystem einer selbstzündenden Brennkraftmaschine, umfassen mindestens einen Kraftstoffinjektor nach einem der Ansprüche 1 bis 9.

## Claims

1. Fuel injector for the injection of fuel into a combustion space of an internal combustion engine, comprising a valve plate (1) which forms a valve seat (7) for a valve pin (5) which is guided displaceably in a sealing sleeve (8) and, upon contact with the valve seat (7), separates a return space (10) from a valve space (4) via a pin head (6), the valve space (4) being connected to a control space (12) of a nozzle needle (13) via an outflow throttle (11) running through a throttle plate (2), and being connectable to a highpressure inflow (15) via a bypass (24), and, upon actuation of an actuator unit, the valve pin (5) being moveable from the valve seat (7) into an opening position in order to enable fuel to flow out of the valve space (4) into the return space (10) and thereby to initiate an opening movement of the nozzle needle (13) as a result of a pressure drop in the control space (12), **characterized in that**, between the valve plate (1) and the throttle plate (2), a reception plate (18) is provided, which together with the valve plate (1) defines the valve space (4) and which has a bore (19) in which the valve pin (5) runs, the valve pin (5), in the opening position, being in contact with the reception plate (18) via a sealing face (26), facing away from the valve seat (7), of the pin head (6), and at the same time separating the bypass (24) from the valve space (4).

2. Fuel injector according to Claim 1, **characterized in that**, in the opening position of the valve pin (5), the sealing face (26) of the pin head (6) is in contact with a peripheral sealing edge (25) on the reception plate (18), the sealing face (26) and the reception plate (18) forming an angle (α).

3. Fuel injector according to Claim 2, **characterized in that** the sealing edge (25) is formed at the transition of the bore (19) into that side of the reception plate (18) which faces the valve space (4).

4. Fuel injector according to one of Claims 1 to 3, **characterized in that** the sealing sleeve (8) is placed in a radial widening of the bore (19) and is prestressed against the throttle plate (2) via a spring element arranged between the reception plate (18) and sealing sleeve (8).

5. Fuel injector according to Claim 4, **characterized in that** the spring element is designed as a cup spring (21).

6. Fuel injector according to one of the preceding claims, **characterized in that** the sealing sleeve (8) is connected to the throttle plate (2) via a peripheral biting edge.

7. Fuel injector according to one of the preceding claims, **characterized in that** the bypass (24) issues into the bore (19) of the reception plate (18).

8. Fuel injector according to Claim 7, **characterized in that** the bypass (24) is formed by a groove extending in the radial direction in the reception plate (18).

9. Fuel injector according to one of the preceding claims, **characterized in that** the valve pin (5) is moveable into the opening position counter to a restoring spring (23) which is placed in a space formed between the sealing sleeve (8) and throttle plate (2) and which is connected via a washer (22) to a shank (20) of the valve pin (5).

10. Fuel injection system of an auto-ignition internal combustion engine, comprising at least one fuel injector according to one of Claims 1 to 9.

## Revendications

1. Injecteur de carburant pour l'injection de carburant dans une chambre de combustion d'un moteur à combustion interne, comprenant une plaque de soupape (1), qui constitue un siège de soupape (7) pour une goupille de soupape (5), qui est guidée de manière déplaçable dans une douille d'étanchéité (8), et qui sépare par le biais d'une tête de goupille (6), un espace de reflux (10) d'un espace de soupape (4) en cas de contact avec le siège de soupape (7), l'espace de soupape (4) étant en liaison par le biais d'un étranglement de sortie (11) s'étendant à travers une plaque d'étranglement (2), avec un espace de commande (12) d'une aiguille de buse (13) et pouvant être connecté par le biais d'une dérivation (24) à une alimentation haute pression (15), la goupille de soupape (5) pouvant être déplacée dans une position d'ouverture lors de l'actionnement d'une unité d'actionneur à partir du siège de soupape (7) afin de permettre un écoulement de carburant hors de l'espace de soupape (4) dans l'espace de reflux (10) et d'amorcer de ce fait par une chute de pression dans l'espace de commande (12) un mouvement d'ouverture de l'aiguille de buse (13), **caractérisé en ce qu'**entre la plaque de soupape (1) et la plaque d'étranglement (2) est prévue une plaque de réception (18) qui définit, conjointement avec la plaque de soupape (1), l'espace de soupape (4) et qui présente un alésage (19) dans lequel glisse la goupille de soupape (5), la goupille de soupape (5), dans la position d'ouverture, étant en contact par le biais d'une surface d'étanchéité (26) de la tête de goupille (6) opposée au siège de soupape (7), avec la plaque de réception (18) et séparant ainsi la dérivation (24) de l'espace de soupape (4).

2. Injecteur de carburant selon la revendication 1, **caractérisé en ce que** dans la position d'ouverture de la goupille de soupape (5), la surface d'étanchéité (26) de la tête de goupille (6) est en contact avec une arête d'étanchéité périphérique (25) sur la plaque de réception (18), la surface d'étanchéité (26) et la plaque de réception (18) formant un angle (α).

3. Injecteur de carburant selon la revendication 2, **caractérisé en ce que** l'arête d'étranglement (25) est réalisée à la transition de l'alésage (19) dans le côté de la plaque de réception (18) tourné vers l'espace de soupape (4).

4. Injecteur de carburant selon l'une quelconque des revendications 1 à 3,
**caractérisé en ce que** la douille d'étanchéité (8) est placée dans un élargissement radial de l'alésage (19) et est précontrainte par le biais d'un élément de ressort disposé entre la plaque de réception (18) et la douille d'étanchéité (8) contre la plaque d'étranglement (2).

5. Injecteur de carburant selon la revendication 4, **caractérisé en ce que** l'élément de ressort est réalisé sous forme de ressort Belleville (21).

6. Injecteur de carburant selon l'une quelconque des revendications précédentes,
**caractérisé en ce que** la douille d'étanchéité (8) est en liaison avec la plaque d'étranglement (2) par le biais d'une arête d'attaque périphérique.

7. Injecteur de carburant selon l'une quelconque des revendications précédentes,
**caractérisé en ce que** la dérivation (24) débouche dans l'alésage (19) de la plaque de réception (18).

8. Injecteur de carburant selon la revendication 7, **caractérisé en ce que**
la dérivation (24) est formée par une rainure s'étendant dans la plaque de réception (18) dans la direction radiale.

9. Injecteur de carburant selon l'une quelconque des revendications précédentes,
**caractérisé en ce que** la goupille de soupape (5) peut être déplacée dans la position d'ouverture à l'encontre d'un ressort de rappel (23) qui est placé dans un espace réalisé entre la douille d'étanchéité (8) et la plaque d'étranglement (2) et qui est en liaison par le biais d'une rondelle (22) avec une tige (20) de la goupille de soupape (5).

10. Système d'injection de carburant d'un moteur à combustion interne à auto-allumage, comprenant au moins un injecteur de carburant selon l'une quelconque des revendications 1 à 9.
